# EUROPÄISCHE PATENTSCHRIFT

(11) **EP 2 200 125 B1**
(45) Veröffentlichungstag und Bekanntmachung des Hinweises auf die Patenterteilung: **17.05.2017**
(21) Anmeldenummer: 09015232.3
(22) Anmeldetag: 09.12.2009
(51) Int. Cl.: H01R 12/71

(54) **Geschirmter Steckverbinder**
Shielded connector
Connecteur à fiches blindé

(30) Priorität: 18.12.2008 DE 202008016738 U
(43) Veröffentlichungstag der Anmeldung: 23.06.2010
(73) Patentinhaber: HARTING Electronics GmbH, 32339 Espelkamp (DE)
(72) Erfinder: De Vanssay, Jean-Merri, 75004 Paris (FR); Dolley, Emmanuel, 94700 Maisons Alfort (FR); Dauchelle, Bertrand, 77420 Champs-sur-Marne (FR)

(56) Entgegenhaltungen:
- WO-A1-98/00889
- DE-U1-202006 015 908
- US-A- 5 125 853
- US-A- 5 228 873
- US-A1- 2004 266 229
- US-B1- 6 210 220

## Beschreibung

Die Erfindung betrifft einen geschirmten Steckverbinder, insbesondere einen D-Sub-Steckverbinder, umfassend einen elektrisch isolierenden Grundkörper, der als Träger für elektrische Kontakte vorgesehen ist, ein metallisches Abschirmelement mit einem umlaufenden Flansch und zwei elektrisch leitende, seitliche Befestigungselemente, wobei der Grundkörper eine Montagefläche sowie zwei in diese Montagefläche mündende und durch den Grundkörper verlaufende Öffnungen aufweist, wobei in der Montagefläche um jede der beiden Öffnungen jeweils eine Ausnehmung angeordnet ist. Solche Steckverbinder werden auf Leiterplatten montiert und dienen der elektrisch geschirmten Übertragung elektrischer Signale.

### Stand der Technik

Aus der US 5125853 ist ein geschirmter Steckverbinder gemäß dem Oberbegriff des Anspruches 1 bekannt. Aus der DE 20 2006 015 908 U1 ist ein D-Sub-Steckverbinder mit einem Grundelement, einem Abschirmelement sowie mindestens einem Seitenelement und mindestens einem Montageelement bekannt. Das Montageelement dient zur Befestigung des Steckverbinders an einem Gehäuse und/oder zur Befestigung eines korrespondierenden Steckverbinders. Das Seitenelement enthält zumindest ein Fixierelement, das im montierten Zustand des Steckverbinders das Montageelement fixiert.

Weiterhin wird offenbart, dass das Seitenelement wenigstens eine Kontaktfeder enthält, die im montierten Zustand des Seitenelements in einer Kontaktfeder-Ausnehmung im Grundelement positioniert ist. Das Seitenelement einschließlich der Kontaktfeder ist elektrisch leitend, wobei die Kontaktfeder im montierten Zustand das Abschirmelement kontaktiert.

Weiterhin wird offenbart, dass das Seitenelement einen Lötanschluss zur Verlötung mit einer Leiterplatte aufweist. Das Abschirmelement weist vorzugsweise eine Lasche auf, welche im montierten Zustand in eine im Grundelement vorgesehene Laschen-Ausnehmung eingreift. Bei der Montage wird die Lasche in der Laschen-Ausnehmung umgebogen, wodurch das Abschirmelement mit dem Grundelement kraftschlüssig verbunden wird.

Derartige Steckverbinder bestehen aus relativ vielen verschiedenen Bauteilen und sind in ihrer Herstellung aufwendig zu montieren.

### Aufgabenstellung

Der Erfindung liegt daher die Aufgabe zugrunde, einen Steckverbinder, insbesondere einen D-Sub-Steckverbinder, anzugeben, der aus möglichst wenig verschiedenen Bauteilen mit möglichst geringem Aufwand maschinell zu fertigen ist, und der dennoch eine ausreichende Schirmung gegen störende elektrische Felder aufweist.

Diese Aufgabe wird mit einem Steckverbinder der eingangs erwähnten Art dadurch gelöst, dass die Ausnehmung an ihrer Innenseite einen Kragen aufweist, und dass die Befestigungselemente jeweils ein Fenster, gebildet aus einem Rahmen aufweisen, wobei der Rahmen dafür vorgesehen ist, durch Umbiegen des Befestigungselements formschlüssig in die jeweilige Ausnehmung eingefügt zu werden.

Vorteilhafte Ausgestaltungen der Erfindung sind in den abhängigen Unteransprüchen 2-7 gekennzeichnet.

Ein wesentlicher Vorteil der Erfindung besteht darin, dass ein erfindungsgemäßer Steckverbinder maschinell zusammengesetzt werden kann. Ein solcher Steckverbinder ist mit nur geringem Aufwand herzustellen, da er vorteilhafterweise nur aus drei verschiedenen Bauteilen besteht, wodurch sich weiterhin die Herstellung der für den Steckverbinder benötigten Bauteile vereinfacht.

Dabei weist der Steckverbinder einen rechteckigen, aus einem isolierenden Material gefertigten Grundkörper mit zwei Seitenflächen und zwei Stirnflächen auf. In den Stirnflächen sind zusätzliche Ausnehmungen angeordnet, die zum lückenlosen Einfügen jeweils eines Befestigungselements vorgesehen sind.

Das Befestigungselement ist als Stanzbiegeteil geformt und weist ein Fenster, gebildet aus einem Rahmen auf.

Weiterhin ist ein Teil des Befestigungselements als eine U-förmige Haltevorrichtung ausgebildet. Diese Haltevorrichtung dient einerseits zum Einfügen des Befestigungselements in die dazugehörige zusätzliche Ausnehmung der entsprechenden Stirnfläche. Zum anderen weist die Haltevorrichtung an ihren beiden Enden zwei von der Haltevorrichtung abgewinkelte Arme auf. Diese beiden Arme liegen an einer der Montagefläche entgegengesetzten Seite des Grundkörpers an.

Zur elektrischen Kontaktierung mit einem Massekontakt einer Leiterplatte kann an der Haltevorrichtung ein Grundzapfen angeformt sein.

Ein für die Abschirmung des Steckverbinders erforderliches Abschirmelement, das den Grundkörper weitgehend umfasst, weist einen umlaufenden Flansch auf. An den Längsseiten dieses Flansches sind Laschen angeformt. Diese Laschen sind einerseits dafür vorgesehen, das Abschirmelement mit dem Befestigungselement durch Umbiegen dieser Laschen kraftschlüssig zu verbinden. Andererseits sind die Laschen auch dafür vorgesehen, im umgebogenen Zustand eine elektrisch leitende Verbindung zwischen dem Abschirmelement und dem Befestigungselement herzustellen.

Ein weiterer Vorteil der Erfindung besteht darin, dass der Steckverbinder trotz der einfachen Herstellungsart insbesondere im eingebauten Zustand ein hohes Maß an Stabilität gegen Zug-, Druck- und Drehkräfte aufweist.

Weiterhin wird beim Montieren des Steckverbinders auf der Leiterplatte eine präzise Komplanarität an der Unterseite des Grundkörpers vorgesehener elektrischer Kontakte hergestellt. Dies wird dadurch erreicht, dass die elektrischen Kontakte zunächst nicht vollständig in den Grundkörper eingeschoben sind und erst bei der Montage auf der Leiterplatte im jeweils notwendigen Maß in den Grundkörper eingeschoben werden. Dies ist insbesondere für eine Verlötung des Steckverbinders auf einer SMT-Leiterplatte von großer Bedeutung. Bei dieser Technik wird aus mechanischen Gründen auf den Grundzapfen zur elektrischen Kontaktierung mit einem Massekontakt einer Leiterplatte verzichtet.

### Ausführungsbeispiel

Ein bevorzugtes Ausführungsbeispiel der Erfindung ist in der Zeichnung dargestellt und wird im folgenden näher erläutert. Es zeigen:
- Fig. 1: ein Abschirmelement.
- Fig. 2: einen Grundkörper.
- Fig. 3: ein Befestigungselement.
- Fig. 4: den Grundkörper mit zwei daran angebrachten Befestigungselementen.
- Fig. 5: den Grundkörper mit zwei daran fixierten Befestigungselementen.
- Fig. 6: einen montierten Steckverbinder.

Ein D-Sub-Steckverbinder umfasst ein in Fig.1 dargestelltes Abschirmelement 1, einen in Fig. 2 dargestellten Grundkörper 2 sowie zwei seitliche Befestigungselemente 3, die als Einzelteil in Fig. 3 dargestellt werden.

Das in Fig. 1 dargestellte Abschirmelement 1 weist einen umlaufenden Flansch 11 mit daran angeformten Laschen 12 auf.

Der in Fig. 2 dargestellte Grundkörper 2, der im Spritzgussverfahren hergestellt und als Träger für elektrische Kontakte vorgesehen ist, besteht aus einem elektrisch isolierenden Material. Der Grundkörper 2 besitzt eine Montagefläche 21 sowie zwei darin mündende Öffnungen 22. Um jede dieser Öffnungen 22 verläuft in der Montagefläche 21 jeweils eine Ausnehmung 23 mit einem inneren Kragen 24. Der Grundkörper 2 weist weiterhin an zwei Stirnflächen 25 jeweils eine zusätzliche Ausnehmung 26 auf. Diese beiden zusätzlichen Ausnehmungen 26 sind für das lückenlose Einfügen der beiden Befestigungselemente 3 vorgesehen.

Die Befestigungselemente 3 sind als Einzelteil in Fig. 3 dargestellt und weisen jeweils ein Fenster 31, gebildet aus einem Rahmen 32, auf. Weiterhin weisen die Befestigungselemente 3 jeweils eine U-förmig ausgebildete Haltevorrichtung 33 sowie zwei davon abgewinkelte Arme 34 zum Anfügen der Befestigungselemente 3 an den Grundkörper 2 auf.

Am unteren Rand des Fensters 31 ist eine Rille 35 vorgesehen. Mittels dieser Rille 35 ist eine Biegekante zum Umbiegen des Befestigungselements 3 vorgegeben, so dass der Rahmen 32 des an den Grundkörper 2 angefügten Befestigungselements 3 durch ein solches Umbiegen formschlüssig in die dazugehörige Ausnehmung 23 einfügbar ist. So kann das Befestigungselement 3 mittels der U-förmigen Haltevorrichtung 33, durch seinen Rahmen 32 und durch die Arme 34 an dem Grundkörper 2 fixiert werden.

Weiterhin weisen die Befestigungselemente 3 jeweils einen Grundzapfen 36 auf. Dieser Grundzapfen 36 ist für die Kontaktierung der Befestigungselemente 3 an einem Massekontakt einer Leiterplatte vorgesehen.

Die Fig. 4 zeigt den Grundkörper 2 mit den beiden an die Stirnflächen angefügten Befestigungselementen 3. Dabei ist die U-förmig ausgebildete Haltevorrichtung in die zusätzliche Ausnehmung 26 lückenlos eingefügt. Gleichzeitig sind die Arme 34 an einer der Montagefläche entgegengesetzten Seite des Grundkörpers 2 angebracht.

Die Fig. 5 zeigt den Grundkörper 2 mit zwei am Grundkörper 2 fixierten Befestigungselementen 3. Dazu sind die Befestigungselemente 3 formschlüssig in die zusätzlichen Ausnehmungen 26 eingefügt und die Rahmen 32 sind durch Umbiegen der Befestigungselemente 3 um ihre jeweilige Rille 35 bereits weitgehend in die Ausnehmungen 23 eingefügt.

In der Fig. 6 ist ein montierter Steckverbinder dargestellt. Dieser besteht aus dem Grundkörper 2 mit den fixierten Befestigungselementen 3 und dem aufgesetzten Abschirmelement 1. Dabei sind die Laschen 12 des Abschirmelements 1 mit dem jeweiligen Befestigungselement 3 durch Umbiegen kraftschlüssig verbunden und stellen so eine elektrische Verbindung zwischen dem Abschirmelement 1 und dem jeweiligen Befestigungselement 3 her.

### Bezugszeichenliste

### Geschirmter Stechverbinder

- Az.:: P208-11 EP P F

- 1: Abschirmelement
- 11: umlaufender Flansch
- 12: Laschen

- 2: Grundkörper
- 21: Montagefläche
- 22: Öffnung
- 23: Ausnehmung
- 24: Kragen
- 25: Stirnfläche
- 26: zusätzliche Ausnehmung
- 27: Seitenfläche

- 3: Befestigungselement
- 31: Fenster
- 32: Rahmen
- 33: U-förmig ausgebildete Haltevorrichtung
- 34: Arme
- 35: Rille
- 36: Grundzapfen

## Patentansprüche

1. Geschirmter Steckverbinder, insbesondere D-Sub-Steckverbinder, umfassend einen elektrisch isolierenden Grundkörper (2), der als Träger für elektrische Kontakte vorgesehen ist, ein metallisches Abschirmelement (1) mit einem umlaufenden Flansch (11) und zwei elektrisch leitende, seitliche Befestigungselemente (3),
wobei der Grundkörper (2) eine Montagefläche (21) sowie zwei in diese Montagefläche (21) mündende und durch den Grundkörper (2) verlaufende Öffnungen (22) aufweist, wobei in der Montagefläche (21) um jede der beiden Öffnungen (22) jeweils eine Ausnehmung (23) angeordnet ist, **dadurch gekennzeichnet,**
**dass** die Ausnehmung (23) an ihrer Innenseite einen Kragen (24) aufweist, und dass die Befestigungselemente (3) jeweils ein Fenster (31), gebildet aus einem Rahmen (32) aufweisen, wobei der Rahmen (32) dafür vorgesehen ist, durch Umbiegen des Befestigungselements (3) formschlüssig in die jeweilige Ausnehmung (23) eingefügt zu werden.

2. Steckverbinder gemäß Anspruch 1, **dadurch gekennzeichnet,**
**dass** der Grundkörper (2) an zwei Stirnflächen (25) jeweils eine zusätzliche Ausnehmung (26), die für das lückenlose Einfügen des jeweiligen Befestigungselements (3) vorgesehen ist, aufweist.

3. Steckverbinder gemäß Anspruch 2, **dadurch gekennzeichnet,**
**dass** die Befestigungselemente (3) jeweils eine U-förmig ausgebildete Haltevorrichtung (33) aufweisen.

4. Steckverbinder gemäß Anspruch 3, **dadurch gekennzeichnet, dass** die U-förmig ausgebildete Haltevorrichtung (33) an ihren Enden zwei von der Haltevorrichtung (33) abgewinkelte Arme (34) aufweist.

5. Steckverbinder gemäß Anspruch 3, **dadurch gekennzeichnet, dass** die U-förmige Haltevorrichtung (33) einen Grundzapfen (36) zur Kontaktierung an einem Massekontakt einer Leiterplatte aufweist.

6. Steckverbinder gemäß Anspruch 1, **dadurch gekennzeichnet, dass** das Abschirmelement (1) an dem umlaufenden Flansch (11) mehrere Laschen (12) aufweist, wobei diese Laschen (12) einerseits dafür vorgesehen sind, das Abschirmelement (1) mit dem Befestigungselement (3) durch Umbiegen dieser Laschen (12) kraftschlüssig zu verbinden, und wobei diese Laschen (12) andererseits auch dafür vorgesehen sind, eine elektrisch leitende Verbindung zwischen dem Abschirmelement (1) und dem Befestigungselement (3) herzustellen.

7. Steckverbinder gemäß einem der vorstehenden Ansprüche, **dadurch gekennzeichnet, dass** es sich bei den Befestigungselementen (3) um Stanzbiegeteile handelt.

## Claims

1. Shielded plug connector, in particular D-sub plug connector, comprising an electrically insulating main body (2) which is provided as a support for electrical contacts, a metal shielding element (1) with a circumferential flange (11), and two electrically conductive, lateral fastening elements (3), wherein the main body (2) has a mounting area (21) and two openings (22) which open into this mounting area (21) and run through the main body (2), wherein in each case one recess (23) is arranged around each of the two openings (22) in the mounting area (21), **characterized in that** the recess (23) has a collar (24) on its inner side, and **in that** the fastening elements (3) each have a window (31) which is formed from a frame (32), wherein the frame (32) is intended to be inserted into the respective recess (23) in an interlocking manner by bending the fastening element (3).

2. Plug connector according to Claim 1, **characterized in that** the main body (2) has in each case one additional recess (26), which is provided for gap-free insertion of the respective fastening element (3), at two end faces (25).

3. Plug connector according to Claim 2, **characterized in that** the fastening elements (3) each have a holding apparatus (33) of U-shaped design.

4. Plug connector according to Claim 3, **characterized in that** the holding apparatus (33) of U-shaped design has, at its ends, two arms (34) which are angled away from the holding apparatus (33).

5. Plug connector according to Claim 3, **characterized in that** the U-shaped holding apparatus (33) has a base pin (36) for making contact with an earth contact of a printed circuit board.

6. Plug connector according to Claim 1, **characterized in that** the shielding element (1) has a plurality of tabs (12) on the circumferential flange (11), wherein these tabs (12) are firstly provided for connecting the shielding element (1) to the fastening element (3) in a force-fitting manner by bending these tabs (12), and wherein these tabs (12) are secondly also provided for establishing an electrically conductive connection between the shielding element (1) and the fastening element (3).

7. Plug connector according to one of the preceding claims, **characterized in that** the fastening elements (3) are stamped and bent parts.

## Revendications

1. Connecteur blindé, notamment connecteur. Sub-D, comprenant un corps de base (2) électriquement isolant qui est conçu comme support pour des contacts électriques, un élément de blindage (1) métallique muni d'une bride (11) périphérique et de deux éléments de fixation (3) latéraux électriquement conducteurs,
le corps de base (2) possédant une surface de montage (21) ainsi que deux ouvertures (22) qui débouchent dans cette surface de montage (21) et qui s'étendent à travers le corps de base (2), une cavité (23) étant respectivement disposée dans la surface de montage (21) autour de chacune des deux ouvertures (22), **caractérisé en ce**
**que** la cavité (23) possède sur son côté intérieur une collerette (24), et en ce que les éléments de fixation (3) possèdent respectivement une fenêtre (31) constituée d'un cadre (32), le cadre (32) étant conçu pour être introduit dans la cavité (23) par complémentarité de formes par repliage des éléments de fixation (3).

2. Connecteur selon la revendication 1, **caractérisé en ce que** le corps de base (2) possède sur deux surfaces frontales (25) respectivement une cavité (26) supplémentaire qui est conçue pour l'introduction sans intervalle de l'élément de fixation (3) correspondant.

3. Connecteur selon la revendication 2, **caractérisé en ce que** les éléments de fixation (3) possèdent respectivement un dispositif de maintien (33) configuré en forme de U.

4. Connecteur selon la revendication 3, **caractérisé en ce que** le dispositif de maintien (33) configuré en forme de U possède à ses extrémités deux bras (34) coudés par rapport au dispositif de maintien (33).

5. Connecteur selon la revendication 3, **caractérisé en ce que** le dispositif de maintien (33) configuré en forme de U possède un tenon de base (36) destiné à entrer en contact sur un contact de masse d'un circuit imprimé.

6. Connecteur selon la revendication 1, **caractérisé en ce que** l'élément de blindage (1) possède sur la bride (11) périphérique plusieurs languettes (12), ces languettes (12) étant d'une part conçues pour relier de force l'élément de blindage (1) avec l'élément de fixation (3) en repliant ces languettes (12), et ces languettes (12), ces languettes (12) étant d'autre part également conçues.pour établir une liaison électriquement conductrice entre l'élément de blindage (1) et l'élément de fixation (3).

7. Connecteur selon l'une des revendications précédentes, **caractérisé en ce que** les éléments de fixation (3) sont des pièces pliées matricées.
